# EUROPÄISCHE PATENTSCHRIFT

(11) **EP 0 608 286 B1**
(45) Veröffentlichungstag und Bekanntmachung des Hinweises auf die Patenterteilung: **20.12.1995**
(21) Anmeldenummer: 92921087.0
(22) Anmeldetag: 08.10.1992
(51) Int. Cl.: B21B 27/10, B21B 45/02

(54) **WARMWALZVERFAHREN UND WARMWALZWERK FÜR METALLBAND**
HOT-ROLLING PROCESS AND HOT-ROLLING MILL FOR METAL STRIP
PROCEDE DE LAMINAGE A CHAUD ET LAMINOIR POUR FEUILLARD METALLIQUE

(30) Priorität: 18.10.1991 DE 4134599
(43) Veröffentlichungstag der Anmeldung: 03.08.1994
(73) Patentinhaber: SMS SCHLOEMANN-SIEMAG AKTIENGESELLSCHAFT, 40237 Düsseldorf (DE)
(72) Erfinder: WOLPERT, Waldemar, D-4220 Dinslaken (DE); HEYMANN, Friedrich, D-4220 Dinslaken (DE); MÖHLENKAMP, Manfred, D-4220 Dinslaken (DE); PIETZKO, Günter, D-4300 Essen 1 (DE)
(74) Vertreter: Valentin, Ekkehard, Dipl.-Ing.
(86) Internationale Anmeldenummer: EP9202314
(87) Internationale Veröffentlichungsnummer: WO9307974

(56) Entgegenhaltungen:
- DE-A- 1 427 803
- DE-A- 2 156 707
- US-A- 3 301 029
- US-A- 3 911 704
- SOVIET INVENTIONS ILLUSTRATED Section Ch, Week 8650, 24. Dezember 1986 Derwent Publications Ltd., London, GB, Class M21, AN 86-331186/50 & SU-A-1 227 275 (FERR METAL EFFL PURIF) 30 April 1986
- DATABASE WPI Section Ch, Week 7833, Derwent Publications Ltd., London, GB; Class M21, AN 78-60000A (33) & SU-A-571 313 (MOSCOW STEEL ALLOYS INST.) 30 September 1977
- PATENT ABSTRACTS OF JAPAN vol. 3, no. 3 (C-33)16. Januar 1979 & JP-A-53 127 351 (HITACHI SEISAKUSHO) 11 Juli 1978
- SOVIET INVENTIONS ILLUSTRATED Section Ch, Week 8914, 17. Mai 1989 Derwent Publications Ltd., London, GB; Class M21, AN 89-105242/14 & SU-A-1 426 665 (METAL ENG RES INST) 30 September 1988
- STEEL IN THE USSR. Bd. 18, Nr. 2, Februar 1988, LONDON GB Seiten 78 - 81 V. N. KHLOPONIN ET AL.: 'Change in thermal profile of work rolls during hot strip rolling cycle'

## Beschreibung

Beim Warmwalzen von Metallband in einem aus einem oder mehreren Walzgerüsten bestehenden Walzwerk verformen sich die Arbeitswalzen infolge von Erwärmung in einem solchen Maß, daß mit ihnen ebene Bänder nicht mehr gewalzt werden können. Um dieser Verformung entgegenzuwirken, ist es aus der DE-C2 26 52 845 bekannt, die Arbeitswalzen durch direktes Aufsprühen von Kühlflüssigkeit auf deren Mäntel zu kühlen. Dieses Aufsprühen geschieht primär auf der Auslaufseite der Walzgerüste, wobei an den Arbeitswalzen, insbesondere auf der Zulaufseite der Gerüste wenn das Aufsprühen der Kühlflüssigkeit auch auf dieser Seite erfolgt, Abstreifer angestellt sind, die verhindern sollen, daß die Kühlflüssigkeit mit dem warmen einlaufenden Metallband in Berührung kommt.

Darüber hinaus ist es bekannt, sowohl auf der Zulaufseite als auch auf der Auslaufseite der Walzgerüste die Arbeitswalzen durch Aufsprühen von Kühlflüssigkeit ausschließlich und unmittelbar auf die Mäntel der Arbeitswalzen zu kühlen (EP-B1 0 191 199). In diesem Fall fehlen auf der Zulaufseite an die Arbeitswalzen angestellte Abstreifer, so daß die Kühlflüssigkeit durch die Walzendrehung in den Walzspalt und damit über die Breite des einlaufenden Metallbandes ungleichmäßig verteilt mit dem Metallband vor Eintritt in den Walzspalt in Kontakt gelangen kann. Dies führt aufgrund der nicht gesteuerten bzw. geregelten und damit nicht gleichmäßigen Abkühlung des Bandes über seine Breite zur Ausbildung unerwünschter Streifen (sogenannte "Kühlstreifen") auf den Metallbandoberflächen, die in jedem Fall aus Qualitätsgründen zu vermeiden sind. Zwar hat die Praxis gezeigt, daß es mit dieser Art der Walzenkühlung möglich ist, einer Verformung der Arbeitswalzen entgegenzuwirken; es treten jedoch an den Oberflächen der Arbeitswalzen auch bei Anwendung dieses Verfahrens nach wie vor Oberflächenfehler in Form von umlaufenden Fehlstellen (Abtragungen) auf, die wie die Ausbildung der Streifen ebenfalls nachteilig für die Oberflächenqualität der zu walzenden Metallbänder sind.

Schließlich ist noch bekannt, nicht nur die Mäntel der Arbeitswalzen, sondern auch das Band mit Kühlflüssigkeit zu beaufschlagen (EP-B1 0 138 503). Wie dabei die gleichzeitige Beaufschlagung des Metallbandes und der Arbeitswalzenoberflächen, insbesondere auf der Zulaufseite, im einzelnen verwirklicht werden soll, ist diesem vorbekannten Stand der Technik jedoch nicht zu entnehmen. Im Ausführungsbeispiel sind lediglich auf der Auslaufseite des Walzgerüstes den Arbeitswalzen Sprühdüsen zugeordnet.

Ferner wird dem Fachmann in der SU-A 1 227 275 ein Verfahren zum Warmwalzen von Metallband in einem oder mehreren Stichen offenbart, wobei es auf der Zulaufseite und auf der Auslaufseite des bzw. der Walzgerüste zusammen mit deren Arbeitswalzen durch Aufsprühen einer Kühlflüssigkeit in einem sich über die gesamte Breite des Metallbandes erstreckenden Bereich gekühlt wird. Das Aufsprühen einer Kühlflüssigkeit auf der Zulaufseite erfolgt dergestalt, daß die Walzenoberflächen unmittelbar vor dem Walzspalt auf eine Temperatur unterhalb der Siedetemperatur der Kühlflüssigkeit gekühlt werden. Dabei sind auf der Einlaufseite des Walzbandes in den Walzspalt an jeder Arbeitswalze drei unterschiedlich voneinander angeordnete Sprühzonen und damit Kühlzonen vorgesehen, die alle voneinander getrennt sind und jede dieser Sprühzonen für sich genommen eine bestimmte Funktion zu erfüllen hat. Dies erfordert eine komplizierte Anlagentechnik, da vorausgesetzt werden muß, daß eine separate Trennung der Kühlzonen nur mit Hilfe komplizierter mechanischer Teile bewirkt werden kann. Darüber hinaus ist die Regeltechnik äußerst kompliziert, wenn den einzelnen Sprühzonen die unterschiedlichen Kühlfunktionen zugedacht sein sollen. Schließlich ist eine starke Abkühlung der Walzgutoberfläche vor der Umformung im Walzspalt nachteilig, da unkontrollierte Rückwirkungen auf Walzkraft und sonstige Umformbedingungen zu befürchten sind.

Der Erfindung liegt die Aufgabe zugrunde, ein Warmwalzverfahren und ein Warmwalzwerk für Metallband zu schaffen, mit dem es möglich ist, Metallbänder ohne durch auf den Oberflächen der Arbeitswalzen auftretende Fehler (Schälstellen bzw. Abtragungen) bedingte Oberflächenfehler zu walzen.

Bei der verfahrensmäßigen Lösung dieser Aufgabe geht die Erfindung von einem Verfahren zum Warmwalzen von Metallband in einem oder mehreren Stichen nach der die Verfahrensgattung bildenden SU-A 1 227 275 aus.

Die erfindungsgemäße Lösung besteht dabei darin, daß das Aufsprühen der Kühlflüssigkeit auf der Zulaufseite dergestalt erfolgt, daß es ausschließlich durch eine Reihe von Flachstrahldüsen vorgenommen wird, deren Kernstrahlen zur direkten Kühlung primär zunächst auf den Mantel der Arbeitswalzen oder in den Walzspalt auftreffen und daß gleichzeitig das einlaufende Metallband mit der gleichen Kühlflüssigkeit zum Schutze der Walzenmäntel von der Strahlungswärme des Metallbandes beaufschlagt wird, wobei das Aufsprühen der Kühlflüssigkeit so geregelt wird, daß das Metallband nur in einer sehr dünnen äußeren Zone gekühlt wird.

Vorrichtungsmäßig wird bei der Lösung dieser Aufgabe von einem Warmwalzwerk für Metallbänder aus einem oder mehreren Arbeitswalzen umfassenden Walzgerüsten ausgegangen mit den Arbeitswalzen mindestens auf deren Zulaufseite über die gesamte Breite des zu walzenden Metallbandes zugeordneten Sprühdüsen für eine Kühlflüssigkeit. Die erfindungsgemäße Lösung besteht dabei darin, daß auf der Zulaufseite oberhalb und unterhalb des einlaufenden Metallbandes nur eine aus Flachstrahldüsen bestehende Düsenreihe angeordnet ist, wobei die Sprühdüsen einer jeden Düsenreihe mit ihren Kernstrahlen primär alle auf die Mäntel der Arbeitswalzen oder alle in den Walzspalt gerichtet sind.

Mit der Erfindung wird die Kühlung von Arbeitswalzen in Warmwalzwerken optimal genutzt, um die Mäntel der Arbeitswalzen auf einer Temperatur zu halten, die für eine Verformung der Mäntel unkritisch ist. Da jedoch nicht nur die Mäntel der Arbeitswalzen gezielt mit Kühlflüssigkeit beaufschlagt werden, sondern auch die den Arbeitswalzen zugekehrten Seiten des einlaufenden warmen Metallbandes, schützt die auf das Metallband aufgesprühte Kühlflüssigkeit die Mäntel der Arbeitswalzen vor der Strahlungswärme des Metallbandes. Eine Wiedererwärmung der bereits abgekühlten Oberflächen der Arbeitswalzen kurz vor Eintritt in den Walzspalt, wie dies nach dem aus der DE-C2 26 52 845 bekannten Verfahren mit Abstreifern auf der Zulaufseite geschieht, findet damit nicht statt.

Da darüber hinaus das Aufsprühen der Kühlflüssigkeit auf das Metallband auf einen unmittelbar vor dem Walzspalt befindlichen Bereich beschränkt wird, wird das Metallband auf beiden Seiten nur in einer sehr dünnen äußeren Zone abgekühlt, so daß dies für die anschließende Verformung zwischen den Arbeitswalzen unkritisch ist. Eine für den Walzschritt bzw. die Verformung nachteilige Abkühlung des Metallbandes über die Banddicke wird in jedem Fall vermieden.

Die Kühlflüssigkeit besteht vorzugsweise überwiegend aus Wasser. Dabei können dem Wasser übliche Schmiermittel zugesetzt sein. Die Siedetemperatur der Kühlflüssigkeit hängt somit von der Art und Zusammensetzung der Kühlflüssigkeit ab. Es sollte eine solche Kühlflüssigkeit verwendet werden, mit der die Oberflächentemperatur der Arbeitswalzen unterhalb einer Temperatur von 90°C bis 110°C gehalten wird. Vorzugsweise sollte die Oberflächentemperatur auf einen Wert von < 75°C, insbesondere < 50°C gebracht und gehalten werden. Der mit Kühlflüssigkeit beaufschlagte, bis in den Walzspalt reichende Bereich sollte in Walzrichtung eine maximale Breite von 800 mm, vorzugsweise von weniger als 500 mm haben.

Die Kühlintensität der aufgesprühten Kühlflüssigkeit ist nach einer Ausgestaltung der Erfindung dann besonders groß, wenn die Sprühdüsen mit ihren Kernstrahlen auf die Mäntel der Arbeitswalzen gerichtet sind. In diesem Falle trifft die Kühlflüssigkeit primär zunächst auf die Mäntel auf und wird in den Walzspalt und auf das Metallband abgelenkt. Dadurch werden für eine gleichmäßige Kühlung des Metallbandes günstige Turbulenzen erzeugt, so daß sich auf den Metallbandoberflächen keine für die Bandqualität nachteiligen Streifen ausbilden können bzw. diese vermieden werden.

Im folgenden wird die Erfindung anhand einer Zeichnung näher erläutert, die schematisch in Seitenansicht einen Schnitt durch ein Walzgerüst eines Warmwalzwerkes zeigt.

Das Walzgerüst weist eine untere und eine obere Arbeitswalze 1, 2 sowie diese abstützende Stützwalzen 3, 4 auf. In diesem Walzgerüst wird ein einlaufendes warmes Metallband 5, insbesondere Stahlband, mit einer Dicke D auf eine Dicke d reduziert. Auf der Zulaufseite des Metallbandes 5 und auf der Auslaufseite sind über die gesamte Breite des Metallbandes verteilt Sprühdüsen 6, 7, 8, 9 für eine Kühlflüssigkeit angeordnet. Während die auslaufseitigen Sprühdüsen 8, 9 auf die Mäntel der Arbeitswalzen 1, 2 gerichtet sind, sind die zulaufseitigen Sprühdüsen 6, 7 im wesentlichen auf bzw. in den Walzspalt gerichtet.

Zumindest die zulaufseitigen Sprühdüsen 6, 7 sind als Flachstrahldüsen ausgebildet, deren Sprühkegel mit einem Winkel β in den Randbereichen derart überlappen, so daß schon dadurch eine gleichmäßige Kühlung über die Breite des Metallbandes 5 erreicht wird. Während die Kernstrahlen 10 der unteren Sprühdüsen 6 exakt in den Walzspalt gerichtet sind, sind die Kernstrahlen 11 der Sprühdüsen 7 gegenüber der Strahlrichtung in den Walzspalt um einen Winkel α abgelenkt, so daß sie schräg auf den Mantel der Arbeitswalze 2 treffen und hier in Richtung des Bandes 5 abgelenkt werden. Diese zweite Einstellung der Kernstrahlen 11 ist bevorzugt, weil es dadurch zu größeren Turbulenzen der Kühlflüssigkeit kommt und der vom Sprühkegel mit einem Öffnungswinkel β erfaßte Bereich auf dem Metallband 5 eine kleinere Breite a hat als die Breite a' des Sprühkegels mit den exakt in den Walzspalt gerichteten Kernstrahlen 10. Darüber hinaus bewirkt diese zweite Einstellung insbesondere eine gleichmäßige Kühlung des Metallbandes in den Bereichen mit der Breite a und a'.

Den Mänteln der Arbeitswalzen 1, 2 sind Temperaturfühler 12, 13 zugeordnet. Mit ihnen läßt sich die Oberflächentemperatur der Mäntel feststellen, um das aufzusprühende Kühlmittel bezüglich Temperatur und Volumen derart einzustellen, daß die Mäntel der Arbeitswalzen 1, 2 mindestens unmittelbar vor dem Walzspalt eine Temperatur an der Oberfläche haben, die unterhalb der Siedetemperatur der Kühlflüssigkeit liegt. Für diese Bemessung können weitere Einflußgrößen, wie die Durchlaufgeschwindigkeit des Metallbandes 5 und gegebenenfalls die Oberflächentemperatur des Metallbandes 5 berücksichtigt werden, die durch weitere Fühler 14, 15 festgestellt werden können.

## Patentansprüche

1. Verfahren zum Warmwalzen von Metallband (5) in einem oder mehreren Stichen, wobei es auf der Zulaufseite und der Auslaufseite des bzw. der Walzgerüste zusammen mit deren Arbeitswalzen (1, 2) durch Aufsprühen einer Kühlflüssigkeit in einem sich über die gesamte Breite des Metallbandes (5) erstreckenden Bereich gekühlt wird, wobei das Aufsprühen der Kühlflüssigkeit auf der Zulaufseite dergestalt erfolgt, daß die Walzenoberflächen unmittelbar vor dem Walzspalt auf eine Temperatur unterhalb der Siedetemperatur der Kühlflüssigkeit gekühlt werden,
**dadurch gekennzeichnet,**
daß das Aufsprühen der Kühlflüssigkeit auf der Zulaufseite dergestalt erfolgt, daß es ausschließlich durch eine Reihe von Flachstrahldüsen (6, 7) vorgenommen wird, deren Kernstrahlen (10, 11) zur direkten Kühlung primär zunächst auf den Mantel der Arbeitswalzen (1, 2) oder in den Walzspalt auftreffen und daß gleichzeitig das einlaufende Metallband (5) mit der gleichen Kühlflüssigkeit zum Schutze der Walzenmäntel vor der Strahlungswärme des Metallbandes beaufschlagt wird, wobei das Aufsprühen der Kühlflüssigkeit so geregelt wird, daß das Metallband (5) nur in einer sehr dünnen äußeren Zone gekühlt wird.

2. Verfahren nach Anspruch 1,
**dadurch gekennzeichnet,**
daß der bis in den Walzspalt reichende Kühlbereich auf dem Metallband (5) eine maximale Breite (a, a') von 800 mm, vorzugsweise weniger als 500 mm hat.

3. Verfahren nach Anspruch 1 oder 2,
**dadurch gekennzeichnet,**
daß die Kühlflüssigkeit überwiegend aus Wasser besteht.

4. Verfahren nach Anspruch 1, 2 oder 3,
**dadurch gekennzeichnet,**
daß die Temperatur an der Oberfläche der Mäntel der Arbeitswalzen (1, 2) auf unter 110°C gebracht und gehalten wird.

5. Verfahren nach Anspruch 4,
**dadurch gekennzeichnet,**
daß die Temperatur auf einem Wert unter 75°C, insbesondere unter 50°C gehalten wird.

6. Warmwalzwerk für Metallbänder (5) aus einem oder mehreren Arbeitswalzen (1, 2) umfassenden Walzgerüsten mit den Arbeitswalzen (1, 2) mindestens auf deren Zulaufseite über die gesamte Breite des zu walzenden Metallbandes (5) zugeordneten Sprühdüsen (6, 7) für eine Kühlflüssigkeit zur Verwendung bei einem Verfahren nach Ansprüchen 1 bis 5,
**dadurch gekennzeichnet,**
daß auf der Zulaufseite oberhalb und unterhalb des einlaufenden Metallbandes (5) nur eine aus Flachstrahldüsen (6, 7) bestehende Düsenreihe angeordnet ist, wobei die Sprühdüsen (6, 7) einer jeden Düsenreihe mit ihren Kernstrahlen (10, 11) primär alle auf die Mäntel der Arbeitswalzen (1, 2) oder alle in den Walzspalt gerichtet sind.

7. Warmwalzwerk nach Anspruch 6,
**dadurch gekennzeichnet,**
daß der Sprühkegel der Sprühdüsen (6, 7) mit einem Öffnungswinkel (β) zugleich auf das Metallband (5) gerichtet ist.

8. Warmwalzwerk nach Anspruch 6 oder 7,
**dadurch gekennzeichnet,**
daß der Sprühkegel der Sprühdüsen (6, 7) einen solchen Winkel (β) aufweist, daß die maximale Breite (a, a') des Sprühbereichs vor dem Walzspalt auf dem Metallband (5) 800 mm, vorzugsweise weniger als 500 mm beträgt.

## Claims

1. Method for the hot rolling of metal strip (5) in one or more rolling passes, wherein it is cooled on the entry side and the exit side of the roll stand or stands, together with the working rolls (1, 2) thereof, by spraying on of a cooling liquid in a region extending over the entire width of the metal strip (5), wherein the spraying of the cooling liquid on the entry side is carried out in such a manner that the roll surfaces directly in front of the roll gap are cooled to a temperature below the boiling temperature of the cooling liquid, characterised thereby that the spraying of the cooling liquid on the entry side is carried out in such a manner that it is performed exclusively by a series of flat jet nozzles (6, 7), the core jets (10, 11) of which impinge primarily initially on the circumferential surface of the working rolls (1, 2), or into the roll gap, for direct cooling and at the same time the entering metal strip (5) is acted on by the same cooling liquid for protection of the roll circumferential surfaces from the radiation heat of the metal strip, wherein the spraying on of the cooling liquid is so regulated that the metal strip (5) is cooled only in a very thin outer zone.

2. Method according to claim 1, characterised thereby that the cooling region, which reaches to into the roll gap, on the metal strip (5) has a maximum width (a, a') of 800 mm, preferably less than 500 mm.

3. Method according to claim 1 or 2, characterised thereby that the cooling liquid predominantly consists of water.

4. Method according to claim 1, 2 or 3, characterised thereby that the temperature at the surface of the circumferential surface of the working rolls (1, 2) is brought to and kept below 110°C.

5. Method according to claim 4, characterised thereby that the temperature is kept to a value below 75°C, particularly below 50°C.

6. Hot rolling mill for metal strips (5), consisting of one or more roll stands,which comprise working rolls (1, 2), and with spray nozzles (6, 7), which are associated with the working rolls (1, 2) at least on the entry side thereof over the entire width of the metal strip (5) to be rolled, for a cooling liquid, for use in a method according to claims 1 to 5, characterised thereby that only a nozzle series consisting of flat jet nozzles (6, 7) is arranged on the entry side above and below the entering metal strip (5), wherein the spray nozzles (6, 7) of one of each nozzle series are directed by their core jets (10, 11) primarily all onto the circumferential surface of the working rolls (1, 2) or all into the roll gap.

7. Hot rolling mill according to claim 6, characterised thereby that the spray cone of the spray nozzles (6, 7) is directed by an opening angle (β) at the same time onto the metal strip (5).

8. Hot rolling mill according to claim 6 or 7, characterised thereby that the spray cone of the spray nozzles (6, 7) has such an angle (β) that the maximum width (a, a') of the spray region, in front of the roll gap, on the metal strip (5) amounts to 800 mm, preferably less than 500 mm.

## Revendications

1. Procédé pour le laminage à chaud de feuillards métalliques (5) en une ou plusieurs passes , dans lequel ledit feuillard métallique est refroidi sur une zone qui s'étend sur toute la largeur du feuillard métallique (5), par pulvérisation d'un liquide de refroidissement, du côté de l'admission et de l'évacuation de la cage de laminage ou des cages de laminage, simultanément avec les cylindres de travail (1,2), la pulvérisation du liquide de refroidissement du côté de l'admission s'effectuant de telle sorte que les surfaces des cylindres sont refroidies à une température inférieure à la température d'ébullition immédiatement en amont de la fente de laminage,
caractérisé en ce qu'on effectue la pulvérisation du liquide de refroidissement, du côté de l'admission, uniquement à l'aide d'une série de buses à jet plat (6,7) dont les jets centraux (10,11) sont orientés de façon primaire sur l'enveloppe des cylindres de travail (1,2) ou dans la fente de laminage en vue du refroidissement direct et de telle sorte que le feuillard métallique entrant (5) est pulvérisé simultanément avec le même liquide de refroidissement en vue de la protection des enveloppes de cylindre de la chaleur de rayonnement du feuillard métallique, la pulvérisation du liquide de refroidissement étant réglée de façon telle que le feuillard métallique (5) n'est refroidi que dans une zone extérieure très mince.

2. Procédé selon la revendication 1
caractérisé en ce que la zone de refroidissement qui s'étend jusqu'à l'intérieur de la fente de laminage présente une largeur maximale (a,a') de 800mm, de préférence de moins de 500mm, sur le feuillard métallique (5).

3. Procédé selon la revendication 1 ou 2
caractérisé en ce que le liquide de refroidissement est essentiellement de l'eau.

4. Procédé selon la revendication 1, 2 ou 3
caractérisé en ce que la température de la surface des enveloppes des cylindres de travail (1,2) est abaissée et maintenue à moins de 100°C.

5. Procédé selon la revendication 4
caractérisé en ce que la température est maintenue à une valeur inférieure à 75°C, notamment inférieure à 50°C.

6. Laminoir à chaud pour feuillards métalliques (5) comportant une ou plusieurs cages de laminage équipées de cylindres de travail (1,2), des buses de pulvérisation (6,7) d'un liquide de refroidissement étant associées aux cylindres de travail (1,2), au moins du côté de l'admission de ceux-ci et sur toute la largeur du feuillard métallique (5), en vue de l'utilisation dans le cadre d'un procédé conforme aux revendications 1 à 5,
caractérisé en ce qu'une seule série de buses constituée de buses à jet plat (6,7) est agencée du côté de l'admission, au-dessus et en dessous du feuillard métallique entrant (5), les buses (6,7) de chaque série de buses étant orientées de telle sorte que leurs jets centraux (10,11) sont dirigés primairement tous sur les enveloppes des cylindres de travail (1,2) ou tous dans la fente de laminage.

7. Laminoir à chaud selon la revendication 6
caractérisé en ce que le cône de pulvérisation des buses (6,7) ayant un angle d'ouverture (β) est simultanément orienté sur le feuillard métallique (5).

8. Laminoir à chaud selon la revendication 6 ou 7
caractérisé en ce que le cône de pulvérisation des buses (6,7) comporte un angle (β) tel que la largeur maximale (a,a') de la zone de pulvérisation sur le feuillard métallique (5), en amont de la fente de laminage est de 800mm, de préférence de moins de 500mm.
